# EUROPÄISCHE PATENTSCHRIFT

(11) **EP 2 413 774 B1**
(45) Veröffentlichungstag und Bekanntmachung des Hinweises auf die Patenterteilung: **07.01.2015**
(21) Anmeldenummer: 10709493.0
(22) Anmeldetag: 16.03.2010
(51) Int. Cl.: A47L 15/00, A47L 15/42, A47L 15/46

(54) **VERFAHREN ZUM BETREIBEN EINES WASSERFÜHRENDEN HAUSHALTSGERÄTS**
METHOD FOR OPERATING A WATER CONDUCTING HOUSEHOLD DEVICE
PROCÉDÉ POUR FAIRE FONCTIONNER UN APPAREIL MÉNAGER À CIRCULATION D'EAU

(30) Priorität: 02.04.2009 DE 102009002150
(43) Veröffentlichungstag der Anmeldung: 08.02.2012
(73) Patentinhaber: BSH Bosch und Siemens Hausgeräte GmbH, 81739 München (DE)
(72) Erfinder: ROSENBAUER, Michael, 86756 Reimlingen (DE)
(86) Internationale Anmeldenummer: PCT/EP2010/053354
(87) Internationale Veröffentlichungsnummer: WO 2010/112331

(56) Entgegenhaltungen:
- EP-A1- 1 512 363
- EP-A2- 0 255 863
- EP-A2- 1 464 268
- EP-A2- 1 502 535
- EP-A2- 1 542 351
- WO-A1-98/35428
- WO-A1-2005/062460
- WO-A1-2005/070275
- DE-A1- 4 243 868
- DE-A1- 4 415 823
- DE-A1- 4 418 721
- DE-A1-102007 030 065
- US-A- 4 673 441
- US-A- 6 008 603
- US-B1- 6 182 674

## Beschreibung

Die Erfindung betrifft ein Verfahren zum Betreiben eines wasserführenden Haushaltsgeräts nach dem Oberbegriff des Patentanspruches 1.

Ein reduzierter Wasserverbrauch ist bei wasserführenden Haushaltsgeräten, etwa einer Geschirrspülmaschine, von großer Bedeutung.

Bei einer solchen gattungsgemäßen Geschirrspülmaschine wird ein Spülgang mit einer Reihe von Programmschritten mit bzw. ohne Flüssigkeitseinsatz durchgeführt. Die nach Ausführung eines Programmschrittes nicht mehr benötigte Spülflüssigkeit wird mittels einer Laugenpumpe aus der Geschirrspülmaschine abgepumpt. Für einen nachfolgenden Programmschritt wird dann Frischwasser in die Geschirrspülmaschine geleitet.

Um während des Spülganges den Wasserverbrauch zu senken, ist es bekannt, mittels eines Aquasensors einen Verunreinigungsgrad der eingesetzten Spülflüssigkeit zu erfassen. In Abhängigkeit von der Höhe des Verunreinigungsgrades wird nach Ausführung des jeweiligen Programmschrittes ein Teilabpumpen durchgeführt, bei dem die Spülflüssigkeit nur teilweise aus der Geschirrspülmaschine abgeführt wird und der verbleibende Teil im folgenden Programmschritt weiter verwendet wird.

Der Einsatz eines solchen Aquasensors ist jedoch montagetechnisch aufwendig und mit Herstellungskosten verbunden.

Aus der WO 2005/089621 A1 ist eine Geschirrspülmaschine bekannt, bei der Ausnahmezustände während des Spülbetriebes durch Überwachung des Stromverbrauches der Umwälzpumpe erfasst werden. Solche Ausnahmezustände sind beispielsweise ein Verstopfen des Filters oder eine Blockade des Pumpenlaufrades der Umwälzpumpe. Bei Erfassen eines solchen Ausnahmezustandes wird die Drehzahl bzw. die Drehrichtung der Umwälzpumpe geändert.

Die EP 0 255 863 A2 beschreibt ein Verfahren zum Betreiben einer Geschirrspülmaschine, wobei in einzelnen Spülgängen eines mehrgängigen Gesamtspülganges der Verschmutzungsgrad der Spülflüssigkeit ermittelt und in Abhängigkeit davon Einfluss auf die Spülflüssigkeit genommen wird. Um hierbei eine Verminderung des Wasser- und Energiebedarfs sowie der Programmdauer zu erzielen, wird nach der Ermittlung eines minderen Verschmutzungsgrads wenigstens einer der im Gesamtspülprogramm nachfolgenden kompletten Spülflüssigkeitswechsel oder Teilspülflüssigkeitswechsel ausgeblendet.

Ferner wird durch die US 6,182,674 B1 ein Verfahren offenbart, bei dem der Belegungsgrad eines Filters innerhalb einer Geschirrspülmaschine mit Hilfe eines Drucksensors detektiert wird. Bei Erreichen eines definierten Maximaldrucks werden schließlich Spülflotte und damit auch Verunreinigungen aus der Maschine abgepumpt.

Die Aufgabe der Erfindung besteht darin, ein Verfahren zum Betrieb eines wasserführenden Haushaltsgeräts bereitzustellen, mit dem in einfacher Weise der Wasserverbrauch gesenkt werden kann.

Die Erfindung geht aus von einem Verfahren zum Betreiben eines wasserführenden Haushaltsgerät, insbesondere einer Geschirrspülmaschine, bei dem ein Siebbelegungsgrad eines im Hydraulikkreislauf des Haushaltsgerätes geschalteten Filtersystems erfasst wird.

Gemäß dem kennzeichnenden Teil des Patentanspruches 1 wird bei Unterschreiten eines vorgegebenen Grenz-Siebbelegungsgrades die Spülflüssigkeit nur teilweise aus dem Haushaltsgerät abgeführt. Unterschreitet der erfasste Siebbelegungsgrad einen vorgegebenen Grenz-Siebbelegungsgrad, so erfolgt ein Teilabpumpen, bei dem nach Ausführung eines Programmschrittes mit Flüssigkeitseinsatz nicht die gesamte Spülflüssigkeit abgepumpt wird, sondern lediglich ein Teil der Spülflüssigkeit. Der im Haushaltsgerät verbleibende Teil der Spülflüssigkeit kann in folgenden Programmschritten mit Flüssigkeitseinsatz wieder verwendet werden, wodurch die Frischwasserzuführung reduziert werden kann.

In einer Weiterbildung wird der nach dem Teilabpumpen im wasserführenden Haushaltsgerät verbleibende Teil der Spülflüssigkeit auf zu reinigendes Spülgut aufgebracht. Im Falle einer Geschirrspülmaschine kann z.B. während eines Vorspülschritts der Siebbelegungsgrad des Filters erfasst werden. Bei nur geringfügiger Siebbelegung, d.h. bei nur geringfügig verschmutzter Spülflüssigkeit, kann daher die während des Vorspülschrittes verwendete Spülflüssigkeit zumindest teilweise im nachfolgenden Reinigungsschritt weiter verwendet werden und so der Gesamtwasserverbrauch reduziert werden.

Ferner ist in einer Weiterbildung vorgesehen, dass in einem Füllschritt dem im wasserführenden Haushaltsgerät verbleibenden Teil der Spülflüssigkeit eine Zusatzmenge Wasser hinzugefügt wird. D.h., durch einen Füllschritt wird die im wasserführenden Haushaltsgerät z.B. soweit erhöht, dass ein Mindestniveau für den Betrieb des wasserführenden Haushaltsgeräts erreicht wird.

In einer Weiterbildung kann der Siebbelegungsgrad des Filtersystems mittels einer Sensoreinrichtung erfasst werden. Hierzu können mit geeigneten Sensoren, z.B. Ultraschallsensoren, verwendet werden, um z.B. eine Filterkuchenbildung zu erfassen. Alternativ kann die Sensoreinrichtung zur Erfassung der Drehzahl und/oder eine Leistungsaufnahme eines Motors ausgebildet sein, der eine im Hydraulikkreislauf geschalteten Umwälzpumpe antreibt. Dabei können Größen wie z.B. Stellgrößen eines Motorstromreglers und/oder die Frequenz einer elektronischen Kommutierung erfasst werden.

In einer Weiterbildung ist vorgesehen, dass zum Ermitteln des Siebbelegungsgrads die Drehzahl und/oder eine Leistungsaufnahme einer im Hydraulikkreislauf geschalteten Umwälzpumpe erfasst werden. Aus einer Abweichung der erfassten Drehzahl bzw. Leistungsaufnahme von einer vorgegebenen Charakteristik kann dann in einfacher Weise auf den Siebbelegungsgrad des Filtersystems rückgeschlossen werden.

In einer weiteren Weiterbildung ist vorgesehen, dass zur Ermitteln des Siebbelegungsgrads wenigstens ein Drehzahlverlauf der Umwälzpumpe ausgewertet wird. Bei einem hohen Siebbelegungsgrad wird nämlich von der Umwälzpumpe Luft gezogen bzw. dreht sich die Umwälzpumpe teilweise im Leerlauf. Die Drehzahlschwankung der Umwälzpumpe ist daher entsprechend groß. Im Gegensatz dazu ist bei reduziertem Siebbelegungsgrad die Drehzahlschwankung minimal, da von der Umwälzpumpe keine Luft gezogen wird, sondern diese im normalen Umwälzbetrieb arbeitet.

In einer Weiterbildung ist vorgesehen, dass aus dem Drehzahlverlauf ein Maß für Drehzahlschwankungen der Umwälzpumpe bestimmt wird. Ferner ist in einer Weiterbildung vorgesehen, dass das ermittelte Maß für Drehzahlschwankungen mit wenigstens einem vorgegebenen Grenz-Wert verglichen wird und auf ein Unterscheiten des vorgegebenen Grenz-Siebbelegungsgrads geschlossen wird wenn der Wert für das ermittelte Maß für Drehzahlschwankungen geringer ist als der vorgegebene Grenz-Wert.

Im Unterschied zum Stand der Technik wird die Drehzahlerkennung bei der Umwälzpumpe daher nicht zum Signalisieren von Ausnahmezuständen genutzt. Vielmehr wird die erfasste Drehzahl der Umwälzpumpe einer Entscheidung zugrunde gelegt, ob bei einem Flüssigkeitswechsel ein Teilabpumpen erfolgen soll oder nicht.

In einer Weiterbildung ist vorgesehen, dass die Umwälzpumpe mittels eines bürstenlosen Gleichstrommotors angetrieben wird. Als Antriebsmotor für die Umwälzpumpe kann z.B. ein Asynchronmotor oder ein Synchronmotor eingesetzt werden. Bevorzugt wird jedoch ein Synchronmotor eingesetzt. Ein solcher Motor erlaubt auf vergleichsweise einfache Art und Weise eine Erfassung seiner Drehzahl allein durch Überwachung des zeitlichen Verlaufes der elektromotorischen Kraft in den Wicklungen des Motors, das heißt der an dem Motor auftretenden Ströme bzw. Spannungen, so dass kostspielige, bauraumaufwendige Sensoren am Motor bzw. der Pumpe zur Ermittlung der Drehzahl nicht erforderlich sind. Im Gegensatz dazu wird bei Verwendung eines Asynchronmotors zur Erkennung der Drehzahlschwankung ein Drehzahlsensor benötigt.

Weiterhin bevorzugt kann ein bürstenloser Gleichstrommotor, das heißt ein sogenannter BLDC-Motor verwendet werden, bei dem die induzierte Gegenspannung zur Erfassung der Pumpendrehzahl bzw. zur Erfassung der Rotorposition benutzt werden, ohne dass separate Sensoren vorgesehen werden müssten. Alternativ zur Erfassung der Gegenspannung des BLDC-Motors kann die Drehzahlerkennung der Umwälzpumpe auch aufgrund der Phasenverschiebung der am Pumpenmotor angelegten Kraft des Motorstromes erfolgen.

Ferner wird Aufgabe der Erfindung gelöst durch ein wasserführendes Haushaltsgerät, insbesondere eine Geschirrspülmaschine, wenigstens aufweisend einen Hydraulikkreislauf mit einem Filtersystem, dessen Siebbelegungsgrad erfassbar ist, wobei aus dem wasserführenden Haushaltsgerät Spülflüssigkeit abführbar ist, bei dem erfindungsgemäß bei Unterschreiten eines vorgegebenen Grenz-Siebbelegungsgrades die Spülflüssigkeit nur teilweise aus dem Haushaltsgerät abführbar ist.

Weiterbildungen der Erfindung sind in den Unteransprüchen angegeben.

Nachfolgend ist ein Ausführungsbeispiel der Erfindung anhand der beigefügten Figuren beschrieben. Es zeigen:
- Fig. 1: in einer schematischen Prinzipdarstellung eines Ausführungsbeispiels eines Geschirrspülmaschine zur Durchführung des erfindungsgemäßen Spülverfahrens; und
- Fig. 2: ein Temperatur-Zeit-Diagramm zur Veranschaulichung der in einem Spülgang durchgeführten Programmschritte.

Es wird zuerst auf Fig. 1 Bezug genommen.

In der Fig. 1 ist als Ausführungsbeispiel für ein wasserführendes Haushaltsgerät eine Geschirrspülmaschine mit einem, einen Spülraum begrenzenden Spülbehälter 1 schematisch dargestellt. Im Spülraum des Spülbehälters 1 kann nicht dargestelltes, zu reinigendes Spülgut in Geschirrkörben 3, 5 angeordnet werden. Im gezeigten Spülbehälter 1 sind beispielhaft zwei in unterschiedlichen Sprühebenen vorgesehene Sprüharme 7, 8 angeordnet, über die das Spülgut mit Spülflüssigkeit beaufschlagt wird. Im Spülbehälterboden ist in bekannter Weise ein Pumpentopf 11 mit einem nur grob angedeuteten Filtersystem vorgesehen, das aus einem flächigen Feinfilter 10 und einem hohlzylindrischen Grobfilter 12 gebildet ist. Vom Pumpentopf 11 ist eine Umwälzleitung 9 mit darin angeordneter Umwälzpumpe weggeführt. Die Umwälzleitung 9 ist über Zuleitungen 14, 15 sowie über eine darin geschaltete Wasserweiche 25 mit den Sprüharmen 7, 8 verbunden. Der Umwälzpumpe 13 ist als Wasserheizung ein Heizelement 21 nachgeschaltet.

Am Pumpentopf 11 ist außerdem eine Frischwasserzuleitung 16 sowie eine Ablaufleitung 17 angeschlossen, in der eine Laugenpumpe 18 zum Abpumpen von Spülflüssigkeit aus dem Spülbehälter angeordnet ist.

Es wird nun zusätzlich auf Fig. 2 Bezug genommen.

In der Fig. 2 ist ein Spülprogrammablauf der Geschirrspülmaschine anhand eines Temperatur-Zeit-Diagramms gezeigt. Der Programmablauf weist einzelne Teilprogrammschritte mit bzw. ohne Flüssigkeitseinsatz auf, nämlich Vorspülen V, Reinigen R, Zwischenspülen Z, Klarspülen K sowie Trocknen T auf. Die Teilprogrammschritte des Spülganges werden mittels einer Steuereinrichtung 27 durch entsprechendes Ansteuern der jeweiligen Gerätekomponenten, etwa der Laugenpumpe 18 oder der Umwälzpumpe 13, ausgeführt. Das Temperatur-Zeit-Profil bezieht sich auf eine Mischungstemperatur im Spülraum, die sich im Spülgut, im Spülbehälter und ggf. in der Spülflüssigkeit einstellt.

Die Steuereinrichtung 27 ist über Signalleitungen 26 signaltechnisch mit der Umwälzpumpe 13 sowie der Laugenpumpe 18 und anderen Gerätekomponenten des Hydraulikkreislaufes verbunden.

Nachfolgend ist der Spülgang der Geschirrspülmaschine, soweit er zum Verständnis der Erfindung erforderlich ist, anhand der Temperatur-Zeit-Profils der Fig. 2 beschrieben:

Nach dem Start des Spülganges zum Zeitpunkt t₀ erfolgt der Vorspülschritt V, bei dem die Steuereinrichtung 27 das Wassereinlaufventil 28 in der Frischwasserzuleitung 16 öffnet, wodurch Frischwasser in den Pumpentopf 11 gelangt. Nach Ausführung des Vorspülschrittes V, das heißt zum Zeitpunkt t₁, wird die Spülflüssigkeit mittels der Laugenpumpe 18 abgepumpt.

Erfindungsgemäß wird während des Vorspülschrittes V die Drehzahl der Umwälzpumpe 13 erfasst und über eine Signalleitung 29 zur Steuereinrichtung 27 geleitet. Die Steuereinrichtung 27 weist eine Auswerteeinheit auf, die aus einer Abweichung der erfassten Ist-Drehzahl von einer vorgegebenen Charakteristik den Siebbelegungsgrad des Filtersystems 10, 12 bestimmt. Insbesondere wird dabei die Drehzahlschwankung der Umwälzpumpe 13 während des Vorspülschrittes V erfasst und mit einer vorgegebenen Drehzahlschwankung verglichen. Dem liegt die Erkenntnis zugrunde, dass bei einem großen Siebbelegungsgrad die Umwälzpumpe 13 teilweise im Leerlauf läuft bzw. Luft zieht, wodurch entsprechend große Drehzahlschwankungen auftreten. Bei geringem Siebbelegungsgrad läuft die Umwälzpumpe demgegenüber kontinuierlich ohne größere Drehzahlschwankungen.

Bestimmt die Auswerteeinheit der Steuereinrichtung 27 während des Vorspülschrittes V einen lediglich reduzierten Ist-Siebbelegungsgrad des Filtersystems, das heißt unterschreitet der Ist-Siebbelegungsgrad einen vorgegebenen GrenzSiebbelegungsgrad, so steuert die Steuereinrichtung 27 die Laugenpumpe 18 nach Ausführung des Vorspülschrittes V so an, dass lediglich ein Teilabpumpen der verwendeten Spülflüssigkeit erfolgt. Der im Hydraulikkreislauf der Geschirrspülmaschine verbleibende, nicht abgepumpte Teil der Spülflüssigkeit wird dann im darauffolgenden Reinigungsschritt R weiter verwendet. Entsprechend wird für den Reinigungsschritt R lediglich eine reduzierte Frischwassermenge benötigt, die bspw. in einem Nachfüllschritt nachgefüllt wird.

Nach dem Reinigungsschritt R folgen in bekannter Weise ein Zwischenspülschritt Z, ein Klarspülschritt K sowie ein Trocknungsschritt T.

Als Antriebsmotor für die Umwälzpumpe 13 wird im vorliegenden Ausführungsbeispiel ein bürstenloser Gleichstrommotor mit elektronischer Kommutation, das heißt ein sogenannter BLDC-Motor, verwendet. Bei Verwendung eines BLDC-Motors wird zur Drehzahlerkennung bzw. zur Positionsdetektion des Rotors die Gegenspannung bzw. die Gegen-EMK benutzt, bei der in einfacher Weise ohne Verwendung zusätzlicher Sensoren die Drehzahl erfassbar ist. Im Unterschied dazu ist bei Verwendung eines Asynchronmotors ein zusätzlicher Drehzahlsensor, etwa ein Hall-Sensor, erforderlich.

### BEZUGSZEICHENLISTE

- 1: Spülbehälter
- 3, 5: Geschirrkörbe
- 7, 8: Sprüharme
- 10: Feinfilter
- 11: Pumpentopf
- 12: hohlzylindrischer Grobfilter
- 13: Umwälzpumpe
- 14, 15: Flüssigkeitsleitungen
- 16: Frischwasserzuleitung
- 17: Ablaufleitung
- 18: Laugenpumpe
- 21: Heizelement
- 25: Wasserweiche
- 26: Signalleitungen
- 27: Steuereinrichtung
- 28: Wassereinlaufventil
- 29: Signalleitung
- V, R, Z, K, T: Programmschritte

## Patentansprüche

1. Verfahren zum Betreiben eines wasserführenden Haushaltsgerät, insbesondere einer Geschirrspülmaschine, bei dem ein Siebbelegungsgrad eines im Hydraulikkreislauf des Haushaltsgerätes geschalteten Filtersystems (10, 12) erfasst wird, **dadurch gekennzeichnet, dass** auf ein Erfassen eines Unterschreitens eines vorgegebenen Grenz-Siebbelegungsgrades Spülflüssigkeit nur teilweise aus dem Haushaltsgerät abgeführt wird.

2. Verfahren nach Anspruch 1, **dadurch gekennzeichnet, dass** der nach dem teilweisen Abführen im wasserführenden Haushaltsgerät verbleibende Teil der Spülflüssigkeit auf zu reinigendes Spülgut aufgebracht wird.

3. Verfahren nach Anspruch 2, **dadurch gekennzeichnet, dass** in einem Füllschritt dem im wasserführenden Haushaltsgerät verbleibenden Teil der Spülflüssigkeit eine Zusatzmenge Wasser hinzugefügt wird.

4. Verfahren nach mindestens einem der Ansprüche 1 bis 3, **dadurch gekennzeichnet, dass** der Siebbelegungsgrad des Filtersystems (10, 12) mittels einer Sensoreinrichtung erfasst wird.

5. Verfahren nach Anspruch 4, **dadurch gekennzeichnet, dass** zum Ermitteln des Siebbelegungsgrads die Drehzahl und/oder eine Leistungsaufnahme einer im Hydraulikkreislauf geschalteten Umwälzpumpe (13) erfasst werden.

6. Verfahren nach Anspruch 5, **dadurch gekennzeichnet, dass** zum Ermitteln des Siebbelegungsgrads wenigstens ein Drehzahlverlauf der Umwälzpumpe (13) ausgewertet wird.

7. Verfahren nach Anspruch 6, **dadurch gekennzeichnet, dass** aus dem Drehzahlverlauf ein Maß für Drehzahlschwankungen der Umwälzpumpe (13) bestimmt wird.

8. Verfahren nach Anspruch 7, **dadurch gekennzeichnet, dass** das ermittelte Maß für Drehzahlschwankungen mit wenigstens einem vorgegebenen Grenz-Wert verglichen wird und auf ein Unterscheiten des vorgegebenen Grenz-Siebbelegungsgrads geschlossen wird wenn der Wert für das ermittelte Maß für Drehzahlschwankungen geringer ist als der vorgegebene Grenz-Wert.

9. Verfahren nach einem der vorhergehenden Ansprüche 1 bis 8, **dadurch gekennzeichnet, dass** zum Aufbringen von Spülflüssigkeit auf zu reinigendes Spülgut eine Umwälzpumpe (13) mittels eines bürstenlosen Gleichstrommotors angetrieben wird.

10. Verfahren nach Anspruch 9, **dadurch gekennzeichnet, dass** zur Ermittelung der Drehzahl des bürstenlosen Gleichstrommotors eine induzierte Gegenspannung und/oder eine Phasenverschiebung zwischen der der am Gleichstrommotor angelegten elektrischen Spannung und des Motorstroms erfasst werden.

11. Wasserführendes Haushaltsgerät, insbesondere Geschirrspülmaschine, wenigstens aufweisend einen Hydraulikkreislauf mit einem Filtersystem (10, 12), dessen Siebbelegungsgrad erfassbar ist, **dadurch gekennzeichnet, dass** auf ein Erfassen eines Unterschreitens eines vorgegebenen Grenz-Siebbelegungsgrades Spülflüssigkeit nur teilweise aus dem Haushaltsgerät abführbar ist.

12. Wasserführendes Haushaltsgerät nach Anspruch 11, **dadurch gekennzeichnet, dass** der nach dem Teilabpumpen im wasserführenden Haushaltsgerät verbleibender Teil der Spülflüssigkeit auf zu reinigendes Spülgut aufbringbar ist.

13. Wasserführendes Haushaltsgerät nach Anspruch 12, **dadurch gekennzeichnet, dass** in einem Füllschritt dem im wasserführenden Haushaltsgerät verbleibenden Teil der Spülflüssigkeit eine Zusatzmenge Wasser hinzufügbar ist.

14. Wasserführendes Haushaltsgerät nach Anspruch 11, 12 oder 13, **dadurch gekennzeichnet, dass** einer Sensoreinrichtung zur Erfassung des Siebbelegungsgrad des Filtersystems (10, 12) vorgesehen ist.

15. Wasserführendes Haushaltsgerät nach Anspruch 14, **dadurch gekennzeichnet, dass** zum Ermitteln des Siebbelegungsgrads die Drehzahl und/oder eine Leistungsaufnahme einer im Hydraulikkreislauf geschalteten Umwälzpumpe (13) erfassbar sind.

16. Wasserführendes Haushaltsgerät nach Anspruch 15, **dadurch gekennzeichnet, dass** eine Steuereinrichtung (27) vorgesehen ist, die zum Ermitteln des Siebbelegungsgrads zum Auswerten wenigstens ein Drehzahlverlauf der Umwälzpumpe (13) ausgebildet ist.

17. Wasserführendes Haushaltsgerät nach Anspruch 16, **dadurch gekennzeichnet, dass** die Steuereinrichtung (27) ausgebildet ist, aus dem Drehzahlverlauf ein Maß für Drehzahlschwankungen der Umwälzpumpe (13) zu bestimmen.

18. Wasserführendes Haushaltsgerät nach Anspruch 17, **dadurch gekennzeichnet, dass** die Steuereinrichtung (27) zum Vergleichen des ermittelten Maß für Drehzahlschwankungen mit wenigstens einem vorgegebenen Grenz-Wert ausgebildet wird und auf ein Unterscheiten des vorgegebenen GrenzSiebbelegungsgrads geschlossen werden kann, wenn der Wert für das ermittelte Maß für Drehzahlschwankungen geringer ist als der vorgegebene Grenz-Wert.

19. Wasserführendes Haushaltsgerät nach mindesten einem der Ansprüche 11 bis 18, **dadurch gekennzeichnet, dass** zum Antrieb der Umwälzpumpe (13) ein bürstenloser Gleichstrommotor vorgesehen ist.

20. Wasserführendes Haushaltsgerät nach Anspruch 19, **dadurch gekennzeichnet, dass** eine Steuereinrichtung (27) vorgesehen ist, mit der zur Ermittelung der Drehzahl des bürstenlosen Gleichstrommotors eine induzierte Gegenspannung und/oder eine Phasenverschiebung zwischen der der am Gleichstrommotor angelegten elektrischen Spannung und des Motorstroms erfassbar ist.

## Claims

1. Method for operating a water-conducting household device, in particular a dishwashing machine, wherein the level of filter contamination of a filtration system (10, 12) connected in the hydraulic circuit of the household device is detected, **characterised in that** wash liquid is only partially discharged out of the household device when it is detected that a predetermined threshold level of filter contamination has been undershot.

2. Method according to claim 1, **characterised in that** the portion of the wash liquid remaining in the water-conducting household device after partial discharge is applied to the items to be cleaned.

3. Method according to claim 2, **characterised in that** in a filling step an additional quantity of water is added to the portion of the wash liquid remaining in the water-conducting household device.

4. Method according to at least one of claims 1 to 3, **characterised in that** the level of filter contamination of the filtration system (10, 12) is detected by means of a sensor device.

5. Method according to claim 4, **characterised in that** for determining the level of filter contamination the rotational speed and/or a power consumption of a circulation pump (13) connected in the hydraulic circuit are/is detected.

6. Method according to claim 5, **characterised in that** for determining the level of filter contamination at least one rotational speed profile of the circulation pump (13) is evaluated.

7. Method according to claim 6, **characterised in that** a measure for rotational speed fluctuations of the circulation pump (13) is determined from the rotational speed profile.

8. Method according to claim 7, **characterised in that** the measure for rotational speed fluctuations which has been determined is compared with at least one predetermined threshold value, and it is concluded that the predetermined threshold level of filter contamination has been undershot if the value of the determined measure for rotational speed fluctuations is lower than the predetermined threshold value.

9. Method according to one of the preceding claims 1 to 8, **characterised in that** for the purpose of applying wash liquid to items to be cleaned a circulation pump (13) is driven by means of a brushless DC motor.

10. Method according to claim 9, **characterised in that** for the purpose of determining the rotational speed of the brushless DC motor an induced back electromotive force and/or a phase shift between the electrical voltage applied to the DC motor and the motor current are/is detected.

11. Water-conducting household device, in particular a dishwashing machine, at least comprising a hydraulic circuit with a filtration system (10, 12) whose level of filter contamination is detectable, **characterised in that** wash liquid can be discharged only partially from the household device when it is detected that the predetermined threshold level of filter contamination has been undershot.

12. Water-conducting household device according to claim 11, **characterised in that** the portion of wash liquid remaining in the water-conducting household device after partial pumping-out may be applied to items to be cleaned.

13. Water-conducting household device according to claim 12, **characterised in that** in a filling step an additional quantity of water may be added to the portion of wash liquid remaining in the water-conducting household device.

14. Water-conducting household device according to claim 11, 12 or 13, **characterised in that** a sensor device is provided for detecting the level of filter contamination of the filtration system (10, 12).

15. Water-conducting household device according to claim 14, **characterised in that** the rotational speed and/or power consumption of a circulation pump (13) connected in the hydraulic circuit may be detected for the purpose of determining the level of filter contamination.

16. Water-conducting household device according to claim 15, **characterised in that** a control device (27) is provided which is embodied for determining the level of filter contamination for evaluating at least one rotational speed profile of the circulation pump (13).

17. Water-conducting household device according to claim 16, **characterised in that** the control device (27) is embodied for determining a measure for rotational speed fluctuations of the circulation pump (13) from the rotational speed profile.

18. Water-conducting household device according to claim 17, **characterised in that** the control device (27) is embodied for comparing the determined measure for rotational speed fluctuations with at least one predetermined threshold value and it may be concluded that the predetermined threshold level of filter contamination has been undershot if the value of the determined measure for rotational speed fluctuations is lower than the predetermined threshold value.

19. Water-conducting household device according to at least one of claims 11 to 18, **characterised in that** a brushless DC motor is provided for driving the circulation pump (13).

20. Water-conducting household device according to claim 19, **characterised in that** a control device (27) is provided by means of which an induced back electromotive force and/or a phase shift between the electrical voltage applied to the DC motor and the motor current may be detected for the purpose of determining the rotational speed of the brushless DC motor.

## Revendications

1. Procédé de fonctionnement d'un appareil ménager à circulation d'eau, notamment d'un lave-vaisselle, dans lequel un degré d'encrassement de filtre d'un système de filtrage (10 ,12) commuté dans le circuit hydraulique de l'appareil ménager est enregistré, **caractérisé en ce que**, suite à un enregistrement d'un dépassement négatif d'un degré limite prédéfini d'encrassement de filtre, du liquide de lavage est évacué seulement partiellement hors de l'appareil ménager.

2. Procédé selon la revendication 1, **caractérisé en ce qu'**après l'évacuation partielle, la fraction du liquide de lavage restant dans l'appareil ménager à circulation d'eau est amenée sur des produits à laver.

3. Procédé selon la revendication 2, **caractérisé en ce que** dans une étape de remplissage, une quantité supplémentaire d'eau est ajoutée à la fraction du liquide de lavage restant dans l'appareil ménager à circulation d'eau.

4. Procédé selon au moins l'une quelconque des revendications 1 à 3, **caractérisé en ce que** le degré d'encrassement de filtre du système de filtrage (10, 12) est enregistré au moyen d'un dispositif de détection.

5. Procédé selon la revendication 4, **caractérisé en ce que** pour déterminer le degré d'encrassement de filtre, la vitesse de rotation et/ou une absorption de puissance d'une pompe de circulation (13) commutée dans le circuit hydraulique sont enregistrées.

6. Procédé selon la revendication 5, **caractérisé en ce que** pour déterminer le degré d'encrassement de filtre, au moins une allure de vitesse de rotation d'une pompe de circulation (13) est évaluée.

7. Procédé selon la revendication 6, **caractérisé en ce qu'**une mesure pour les variations de la vitesse de rotation de la pompe de circulation (13) est déterminée à partir de l'allure de vitesse de rotation.

8. Procédé selon la revendication 7, **caractérisé en ce que** la mesure déterminée pour les variations de la vitesse de rotation est comparée à au moins une valeur limite prédéfinie et **en ce qu'**on conclut un dépassement négatif du degré d'encrassement de filtre prédéfini, lorsque la valeur de la mesure déterminée pour les variations de vitesse de rotation est inférieure à la valeur limite prédéfinie.

9. Procédé selon au moins l'une quelconque des revendications 1 à 8, **caractérisé en ce que** pour amener du liquide de lavage sur des produits à laver, une pompe de circulation (13) est entraînée au moyen d'un moteur à courant continu sans balai.

10. Procédé selon la revendication 9, **caractérisé en ce que** pour déterminer la vitesse de rotation du moteur à courant continu sans balai, une contre-tension induite et/ou un décalage de phase entre la tension électrique appliquée sur le moteur à courant continu et celle du courant de moteur sont enregistrés.

11. Appareil ménager à circulation d'eau, notamment lave-vaisselle, présentant au moins un circuit hydraulique muni d'un système de filtrage (10, 12) dont le degré d'encrassement de filtre est enregistrable, **caractérisé en ce que** suite à un enregistrement d'un dépassement négatif d'un degré limite prédéfini d'encrassement de filtre, du liquide de lavage peut être évacué seulement en partie hors de l'appareil ménager.

12. Appareil ménager à circulation d'eau selon la revendication 11, **caractérisé en ce que** la fraction du liquide de lavage restant dans l'appareil ménager à circulation d'eau après la vidange partielle peut être amenée sur des produits à laver.

13. Appareil ménager à circulation d'eau selon la revendication 12, **caractérisé en ce que** dans une étape de remplissage, une quantité supplémentaire d'eau peut être ajoutée à la fraction du liquide de lavage restant dans l'appareil ménager à circulation d'eau.

14. Appareil ménager à circulation d'eau selon les revendications 11, 12 ou 13, **caractérisé en ce qu'**un dispositif de détection est ménagé pour enregistrer le degré d'encrassement de filtre du système de filtrage (10, 12).

15. Appareil ménager à circulation d'eau selon la revendication 14, **caractérisé en ce que** pour déterminer le degré d'encrassement de filtre, la vitesse de rotation et/ou une absorption de puissance d'une pompe de circulation (13) commutée dans le circuit hydraulique peuvent être enregistrées.

16. Appareil ménager à circulation d'eau selon la revendication 15, **caractérisé en ce qu'**un dispositif de commande (27) est ménagé, lequel est réalisé dans le but de déterminer le degré d'encrassement de filtre pour évaluer au moins une allure de vitesse de rotation de la pompe de circulation (13).

17. Appareil ménager à circulation d'eau selon la revendication 16, **caractérisé en ce que** le dispositif de commande (27) est réalisé pour déterminer une mesure pour des variations de vitesse de rotation de la pompe de circulation (13) à partir de l'allure de la vitesse de rotation.

18. Appareil ménager à circulation d'eau selon la revendication 17, **caractérisé en ce que** le dispositif de commande (27) est réalisé pour comparer la mesure déterminée pour les variations de vitesse de rotation à au moins une valeur limite prédéfinie et **en ce que** l'on puisse conclure un dépassement négatif du degré limite d'encrassement de filtre prédéfini, lorsque la valeur de la mesure déterminée pour les variations de vitesse de rotation est inférieure à la valeur limite prédéfinie.

19. Appareil ménager à circulation d'eau selon au moins l'une quelconque des revendications 11 à 18, **caractérisé en ce qu'**un moteur à courant continu sans balai est ménagé pour l'entraînement de la pompe de circulation (13).

20. Appareil ménager à circulation d'eau selon la revendication 19, **caractérisé en ce qu'**un dispositif de commande (27) est ménagé, au moyen duquel une contre-tension induite et/ou un décalage de phase entre la tension électrique appliquée sur le moteur à courant continu et celle du courant de moteur peuvent être enregistrés pour déterminer la vitesse de rotation du moteur à courant continu sans balai.
